# EUROPÄISCHE PATENTSCHRIFT

(11) **EP 3 260 797 B1**
(45) Veröffentlichungstag und Bekanntmachung des Hinweises auf die Patenterteilung: **27.10.2021**
(21) Anmeldenummer: 17176867.4
(22) Anmeldetag: 20.06.2017
(51) Int. Cl.: F25B 41/39, F24F 1/022, F25B 40/04, F24F 13/20

(54) **RAUMLUFTKONDITIONIERUNGSSYSTEM UND ANORDNUNG DES RAUMLUFTKONDITIONIERUNGSSYSTEMS**
INDOOR AIR CONDITIONING SYSTEM AND ARRANGEMENT OF THE INDOOR AIR CONDITIONING SYSTEM
SYSTÈME DE CONDITIONNEMENT D'AIR INTÉRIEUR ET ARRANGEMENT DU SYSTÈME DE CONDITIONNEMENT D'AIR INTÉRIEUR

(30) Priorität: 21.06.2016 DE 102016111292
(43) Veröffentlichungstag der Anmeldung: 27.12.2017
(73) Patentinhaber: Futron GmbH, 08491 Netzschkau (DE)
(72) Erfinder: Fuhrmann, Jörg, 08491 Netzschkau (DE)
(74) Vertreter: Sperling, Thomas

(56) Entgegenhaltungen:
- WO-A1-2008/094152
- WO-A1-2015/186850
- DE-A1- 2 165 638
- DE-A1- 19 502 153
- GB-A- 720 779
- GB-A- 2 458 901
- US-B1- 6 385 985

## Beschreibung

Die Erfindung betrifft ein Raumluftkonditionierungssystem. Das Raumluftkonditionierungssystem weist ein Grundelement, ein Gehäuse mit einem Lüfter zum Ansaugen der Luft des Raumes durch das Gehäuse und einen Kältemittelkreislauf mit einem Verdichter, einem als Enthitzer betriebenen Wärmeübertrager, einem als Kondensator betriebenen Wärmeübertrager, einem Expansionsorgan und einem als Verdampfer betriebenen Wärmeübertrager zum Konditionieren der Luft des Raumes auf.

Aus dem Stand der Technik bekannte Kälteanlagensysteme sind mit einem Kältemittelkreislauf mit jeweils mindestens einem Verdampfer, einem Verdichter, einem Kondensator und einem Expansionsorgan sowie diversen Sicherheitskomponenten und Peripherie ausgebildet. Dabei werden Kälteanlagen, beispielsweise für Supermärkte, in Anlagen für Normalkühlung bei Temperaturwerten im Bereich von größer etwa -5°C und Anlagen für Tiefkühlung bei Temperaturwerten im Bereich von kleiner etwa -5°C unterschieden. Die Kühlung erfolgt direkt oder indirekt.

Bei einer direkten Kühlung wird die Wärme von der zu konditionierenden Luft direkt an das Kältemittel übertragen. Der Wärmeübertrager zum Verdampfen des Kältemittels, kurz als Verdampfer bezeichnet, wird direkt mit dem Luftmassenstrom beaufschlagt. Bei einer indirekten Kühlung wird die Wärme von der zu konditionierenden Luft an ein Kühlmittel, welches innerhalb eines Kühlmittelkreislaufes zirkuliert, übertragen. Das erwärmte Kühlmittel wird anschließend kältemittelgekühlt, wobei der Verdampfer des Kältemittels mit dem zuvor erwärmten Kühlmittel beaufschlagt wird. Das Kältemittel verdampft unter Aufnahme der Wärme aus dem Kühlmittel, welches dabei abgekühlt wird. Sowohl bei der direkten als auch bei der indirekten Kühlung wird das Kältemittel nach der Aufnahme der Wärme innerhalb des Verdampfers vom Verdichter angesaugt und auf einen Hochdruck verdichtet. Das gasförmige Kältemittel wird anschließend beim Durchströmen des Wärmeübertragers zum Kondensieren des Kältemittels, kurz als Kondensator bezeichnet, enthitzt und kondensiert sowie gegebenenfalls unterkühlt. Die Wärme wird dabei vom Kältemittel meist an Umgebungsluft übertragen.

Des Weiteren sind Kaskaden-Kälteanlagen mit mindestens zwei Kältemittelkreisläufen bekannt, wobei der erste Kältemittelkreislauf eine untere Stufe und der zweite Kältemittelkreislauf eine obere Stufe bildet. Die Kaskaden-Kälteanlage wird bevorzugt zur Tiefkühlung eingesetzt, da die Temperaturunterschiede zwischen der Verdampfungstemperatur, welche zur Kühlung des Luftmassenstroms benötigt wird, und der Kondensationstemperatur zur Übertragung der Wärme, beispielsweise an die Umgebungsluft, sehr groß ist. Mit den extremen Temperaturunterschieden ergeben sich sehr große Druckunterschiede zwischen dem Eintritt und dem Austritt des Verdichters. Die großen Druckunterschiede bewirken eine sehr geringe Effizienz des Verdichters und damit der Kälteanlage oder sind nicht zu realisieren.

Bei einer herkömmlichen Kaskaden-Kälteanlage wird die Wärme von der zu konditionierenden Luft direkt an das Kältemittel des ersten Kältemittelkreislaufes übertragen. Der Verdampfer des ersten Kältemittelkreislaufes wird direkt mit dem Luftmassenstrom beaufschlagt. Das nach der Verdichtung gasförmig vorliegende Kältemittel des ersten Kältemittelkreislaufes wird beim Durchströmen eines Kältemittel-Kältemittel-Wärmeübertragers enthitzt und kondensiert sowie gegebenenfalls unterkühlt. Der Kältemittel-Kältemittel-Wärmeübertrager wird innerhalb des ersten Kältemittelkreislaufes als Kondensator und innerhalb des zweiten Kältemittelkreislaufes als Verdampfer betrieben. Die Wärme wird dabei vom im ersten Kältemittelkreislauf zirkulierenden Kältemittel an das im zweiten Kältemittelkreislauf zirkulierende Kältemittel übertragen. Das nach der Verdichtung gasförmig vorliegende Kältemittel des zweiten Kältemittelkreislaufes wird beim Durchströmen eines Kältemittel-Luft-Wärmeübertragers enthitzt und kondensiert sowie gegebenenfalls unterkühlt. Die Wärme wird dabei vom Kältemittel meist an Umgebungsluft übertragen.

Der anthropogene Treibhauseffekt stellt derzeit eine große Herausforderung dar. Dabei tragen Kälteanlagen einerseits durch die direkten Emissionen von starken Treibhausgasen, wie FCKW, H-FCKW und HFKW, sowie andererseits durch indirekte Emissionen auf Grund des Energieverbrauchs zum Treibhauseffekt bei.

Der Beitrag von Kälteanlagen, insbesondere von Supermarktkälteanlagen, zum Treibhauseffekt kann zum Beispiel verringert werden, indem die direkten Emissionen von Treibhausgasen durch minimale Kältemittelfüllmengen beziehungsweise den Einsatz von Kältemitteln ohne oder mit einem sehr niedrigen Treibhauspotential; kurz GWP für "Global warming potential", und/oder der Energieverbrauch der Kälteanlage reduziert werden.

Mit dem Einsatz von Kälteanlagen mit indirekter Kühlung lässt sich die Kältemittelfüllmenge im Vergleich zu Direktverdampfungsanlagen reduzieren, da diese ein deutlich kleineres kältemittelseitiges Volumen aufweisen. Zudem können fabrikgefertigte Kälteanlagen mit hohem Qualitätsstandard und geringem Leckagepotenzial sowie geringeren Ölmengen eingesetzt werden. Der direkte Beitrag einer Kälteanlage zum Treibhauseffekt kann auch durch die Verwendung von Kältemitteln mit vernachlässigbarem Treibhauspotential gesenkt werden, wobei das geringe Treibhauspotential nicht die einzige Anforderung an das Kältemittel ist. Andere wichtige Anforderungen sind beispielsweise kein Ozonabbaupotenzial, hohe energetische Effizienz, chemische Stabilität, unbrennbar und ungiftig, nicht korrosiv, preiswert sowie kompatibel zu Materialien des Kältemittelkreislaufes.

Bei aus dem Stand der Technik bekannten Kälteanlagen sind der Verdampfer des Kältemittelkreislaufes zum Konditionieren der Luft und der sogenannte Kältemaschinensatz, welcher sämtliche andere Komponenten des Kältemittelkreislaufes umfasst, getrennt voneinander angeordnet und über Kältemittelleitungen miteinander verbunden. Dabei befindet sich der Verdampfer innerhalb des zu kühlenden Raumes, während der Kältemaschinensatz innerhalb eines abgeschlossenen Maschinenraumes angeordnet ist. Die getrennte Anordnung bewirkt ein großes Volumen des Kältemittelkreislaufes und damit eine große Kältemittelfüllmenge. Die Kälteanlage ist durch kältetechnisches Fachpersonal aufwändig zu installieren und muss gemäß der Druckgeräterichtlinie am Einbauort geprüft und abgenommen werden. Der Austritt von Kältemittel aus dem Kältemittelkreislauf, beispielsweise durch Leckage, in verschiedene Bereiche des Aufstellungsortes ist möglich.

In der GB 720 779 A wird eine Vorrichtung zur Warmwasserbereitung mit einem als Wärmepumpe betreibbaren Kältemittelkreislauf und einem Warmwassertank offenbart. Der Kältemittelkreislauf weist einen als Verdampfer betriebenen Wärmeübertrager zur Aufnahme von Wärme aus der Umgebungsluft, einen Verdichter, einen als Enthitzer betriebenen Wärmeübertrager sowie einen als Kondensator betriebenen Wärmeübertrager zum direkten Erwärmen des im Warmwassertank gespeicherten Wassers auf. Des Weiteren offenbart GB 720 779 A ein System zum Konditionieren von Luft eines Raumes, aufweisend ein Grundelement, ein Gehäuse mit einem Lüfter zum Ansaugen der Luft des Raumes durch das Gehäuse und einen Kältemittelkreislauf mit folgenden Komponenten: ein Verdichter, ein als Enthitzer betriebener Wärmeübertrager, ein als Kondensator betriebener Wärmeübertrager, ein Expansionsorgan und ein als Verdampfer betriebener Wärmeübertrager zum Konditionieren der Luft des Raumes, wobei der als Kondensator betriebene Wärmeübertrager als ein Kältemittel-Kühlmittel-Wärmeübertrager mit Anschlüssen an einen Kühlmittelkreislauf ausgebildet ist und die Komponenten des Kältemittelkreislaufes auf dem Grundelement und vom Gehäuse umschlossen derart angeordnet sind, dass das gesamte System als eine zusammenhängende Einheit vollständig innerhalb des Raumes angeordnet ist, wobei das Gehäuse aus mindestens einem geschlossenen Gehäuseelement und mindestens einem luftdurchströmbaren Gehäuseelement geteilt ausgebildet ist, wobei die Gehäuseelemente auf dem Grundelement abgestützt angeordnet sind, wobei der als Verdampfer betriebene Kältemittel-Luft-Wärmeübertrager innerhalb des vom luftdurchströmbaren Gehäuseelement umschlossenen Volumens angeordnet ist.

Die Aufgabe der Erfindung besteht nunmehr in der Bereitstellung eines Systems zum Konditionieren von Luft eines Raumes, insbesondere eines Tiefkühlraumes, welches die oben genannten Nachteile aus dem Stand der Technik ausräumt und speziell die Anforderungen an einen möglichst geringen Treibhauseffekt erfüllt. Die Herstellungs-, Wartungs- und Betriebskosten sowie der erforderliche Bauraum des Systems sollen minimal sein, dabei soll bereits vorhandene Peripherie am Einbauort nutzbar sein.

Die Aufgabe wird durch den Gegenstand mit den Merkmalen des unabhängigen Patentanspruchs 1 gelöst. Weiterbildungen sind in den abhängigen Patentansprüchen angegeben.

Die Aufgabe wird durch ein erfindungsgemäßes Raumluftkonditionierungssystem gelöst. Das System weist ein Grundelement, ein Gehäuse mit einem Lüfter zum Ansaugen der Luft des Raumes durch das Gehäuse und einen Kältemittelkreislauf mit mindestens folgenden Komponenten auf: ein Verdichter, ein als Enthitzer betriebener Wärmeübertrager, ein als Kondensator betriebener Wärmeübertrager, ein Expansionsorgan und ein als Verdampfer betriebener Wärmeübertrager zum Konditionieren der Luft des Raumes, welche in der angegebenen Reihenfolge zueinander angeordnet sind.

Nach der Konzeption der Erfindung ist der als Kondensator betriebene Wärmeübertrager als ein Kältemittel-Kühlmittel-Wärmeübertrager mit Anschlüssen zum Verbinden mit einem Kühlmittelkreislauf ausgebildet. Zudem sind sämtliche Komponenten des Kältemittelkreislaufes auf dem Grundelement und vom Gehäuse umschlossen derart angeordnet, dass das gesamte Raumluftkonditionierungssystem als eine zusammenhängende Einheit vollständig innerhalb eines Raumes anordenbar ist, dessen Luft mit dem Raumluftkonditionierungssystem konditioniert wird.

Unter der zusammenhängenden Einheit ist zu verstehen, dass das System mit dem Gehäuse sowie dem Grundelement, dem geschlossenen und bereits befüllten Kältemittelkreislauf sowie Schalteinrichtungen und Steuereinrichtungen vormontiert in den Raum eingebracht wird, sodass lediglich die Anschlüsse des Kühlmittelkreislaufs und elektrische Steuerleitungen beziehungsweise Versorgungsleitungen anzuschließen sind.

Das Gehäuse ist aus mindestens einem geschlossenen Gehäuseelement und mindestens einem luftdurchströmbaren Gehäuseelement geteilt ausgebildet. Die Gehäuseelemente sind dabei auf dem Grundelement abgestützt angeordnet.

Das Grundelement ist bevorzugt als eine Rahmenkonstruktion ausgebildet.

Der als Verdampfer betriebene Kältemittel-Luft-Wärmeübertrager ist innerhalb des vom luftdurchströmbaren Gehäuseelement umschlossenen Volumens angeordnet.

Der als Verdampfer betriebene Wärmeübertrager ist zur direkten Kühlung der Luft konfiguriert. Unter der direkten Kühlung ist dabei eine Wärmeübertragung ohne Zwischenmedien, wie zusätzliche Kühlmittel oder Kältemittel als Kälteträgerfluid, zu verstehen. Die von der Luft aufzunehmende Wärme wird folglich direkt an das Kältemittel übertragen, welches innerhalb des Wärmeübertragers verdampft. Das Kältemittel steht über den Kältemittel-Luft-Wärmeübertrager in direktem Kontakt zur Luft, sodass die Wärme beispielsweise lediglich durch eine Wandung des Wärmeübertragers, insbesondere durch Wärmeübergang von der Luft an die Wandung, Wärmeleitung durch die Wandung und Wärmeübergang von der Wandung an das Kältemittel, übertragen wird.

Der Lüfter zum Ansaugen der Luft des Raumes durch das Gehäuse beziehungsweise zum Fördern des Massenstroms der zu konditionierenden Luft über die Wärmeübertragungsfläche des Kältemittel-Luft-Wärmeübertragers ist bevorzugt ebenfalls im Bereich des luftdurchströmbaren Gehäuseelements vorgesehen.

Das Gehäuse ist im Bereich des luftdurchströmbaren Gehäuseelements vorteilhaft zudem mit einer Abtauklappe zum Verschließen und Öffnen des luftdurchströmbaren Gehäuseelements ausgebildet. Die Abtauklappe ist dabei bevorzugt auf der Ansaugseite des Gehäuseelements angeordnet.

Das Gehäuse ist vorteilhaft aus mindestens einem ersten, äußeren Gehäuseelement, einem zweiten, mittleren Gehäuseelement und einem dritten, äußeren Gehäuseelement mindestens dreigeteilt ausgebildet. Die äußeren Gehäuseelemente sind jeweils geschlossen und seitlich neben dem mittleren, luftdurchströmbar ausgebildeten Gehäuseelement, das mittlere Gehäuseelement an gegenüberliegenden Seiten jeweils seitlich begrenzend angeordnet.

Nach einer bevorzugten Ausgestaltung der Erfindung ist das geschlossen ausgebildete Gehäuseelement gegen die Umgebung und gegen das luftdurchströmbare Gehäuseelement isoliert. Unter der Isolation ist insbesondere Wärmeisolation zu verstehen.

Der Kältemittelkreislauf weist erfindungsgemäß eine sich zwischen einer auf der Hochdruckseite ausgebildeten Abzweigstelle und einer auf der Niederdruckseite ausgebildeten Mündungsstelle erstreckende Druckausgleichsstrecke auf. Die Druckausgleichsstrecke ist mit einem Ausdehnungsgefäß, mindestens einem Kapillarrohr und mindestens einem Sicherheitsventil ausgebildet.

Eine vorteilhafte Ausgestaltung der Erfindung besteht darin, dass die Abzweigstelle in Strömungsrichtung des Kältemittels zwischen dem als Enthitzer betriebenen Wärmeübertrager und dem als Kondensator betriebenen Wärmeübertrager ausgebildet ist, während die Mündungsstelle der Druckausgleichsstrecke am Eintritt in den Verdichter angeordnet ist.

Nach einer weiteren bevorzugten Ausgestaltung der Erfindung ist das mindestens eine Sicherheitsventil in Strömungsrichtung des Kältemittels innerhalb der Druckausgleichsstrecke nachfolgend zur Abzweigstelle und/oder vor der Mündungsstelle angeordnet.

Bei einer Ausgestaltung der Erfindung mit zwei Sicherheitsventilen ist jeweils ein Sicherheitsventil auf der Niederdruckseite und auf der Hochdruckseite des Kältemittelkreislaufes ausgebildet. Die Bezeichnungen Niederdruckseite und Hochdruckseite beziehen sich dabei auf Zustände des Kältemittels während des Betriebs des Kältemittelkreislaufs.

Die Druckausgleichsstrecke weist vorteilhaft zwei Kapillarrohre auf. Dabei ist ein erstes Kapillarrohr in Strömungsrichtung des Kältemittels vor dem Ausdehnungsgefäß und ein zweites Kapillarrohr in Strömungsrichtung des Kältemittels nach dem Ausdehnungsgefäß angeordnet.

Das erste Kapillarrohr ist bevorzugt zwischen dem auf der Hochdruckseite angeordneten Sicherheitsventil und dem Ausdehnungsgefäß und das zweite Kapillarrohr ist bevorzugt zwischen dem Ausdehnungsgefäß und dem auf der Niederdruckseite angeordneten Sicherheitsventil ausgebildet.

Nach einer Weiterbildung der Erfindung ist mindestens zu einem Kapillarrohr ein Bypass mit einem Sicherheitsventil vorgesehen, welches bei einer Druckbegrenzung mit einem vorbestimmten Öffnungsdruck eingestellt ist. Der Bypass ist vorteilhaft um das erste Kapillarrohr angeordnet.

Konzeptionsgemäß sind der Verdichter, der als Kondensator betriebene Kältemittel-Kühlmittel-Wärmeübertrager, das Expansionsorgan und die die Druckausgleichsstrecke ausbildenden Komponenten innerhalb des vom mindestens einen geschlossenen Gehäuseelement umschlossenen Volumens angeordnet.

Nach einer weiteren bevorzugten Ausgestaltung der Erfindung ist das Raumluftkonditionierungssystem auf der Unterseite mit einem Sammelelement zum Auffangen und Ableiten von Flüssigkeit ausgebildet.

Das Sammelelement ist vorteilhaft im Bereich des luftdurchström baren Gehäuseelements angeordnet, um die vom Kältemittel-Luft-Wärmeübertrager aus der Luft auskondensierte Feuchtigkeit, insbesondere Wasser, zu sammeln. Das Sammelelement ist dabei bevorzugt wannenförmig oder schalenförmig ausgebildet.

Nach einer Weiterbildung der Erfindung ist der als Enthitzer betriebene Wärmeübertrager innerhalb des vom luftdurchströmbaren Gehäuseelement umschlossenen Volumens und auf der in das Volumen hinein gerichteten Seite des Sammelelements zum Erwärmen der aus der Luft auskondensierten und im Sammelelement gesammelten Flüssigkeit angeordnet. Damit wird die zur Enthitzung des gasförmigen Kältemittels vom Kältemittel abgeführte Wärme an die im Sammelelement gespeicherte Flüssigkeit übertragen, insbesondere um ein Gefrieren der Flüssigkeit zu vermeiden.

Eine weitere vorteilhafte Ausgestaltung der Erfindung besteht darin, dass der als Verdampfer betriebene Kältemittel-Luft-Wärmeübertrager auf einer zur Luft gerichteten Wärmeübertragungsfläche Lamellen aufweist, welche parallel zueinander ausgerichtet angeordnet sind. Die Lamellen weisen in einem Anströmbereich der Luft mit einem ersten Lamellenabstand und in einem vom Anströmbereich der Luft abweichenden Bereich mit einem zweiten Lamellenabstand eine unterschiedliche Lamellenteilung auf. Dabei ist der Wert des ersten Lamellenabstands größer als der Wert des zweiten Lamellenabstands. Im Anströmbereich der Luft an den Wärmeübertrager sind die Lamellen weiter beabstandet zueinander angeordnet als im übrigen Bereich, insbesondere im Abströmbereich und im mittleren Bereich der Wärmeübertragungsfläche.

Das Verhältnis von erstem Lamellenabstand zu zweitem Lamellenabstand beträgt bevorzugt 2/1. Der erste Lamellenabstand weist vorteilhaft einen Wert von 14 mm auf.

Nach einer weiteren bevorzugten Ausgestaltung der Erfindung ist der Verdichter mit einem wannenförmigen Sammelelement für Schmiermittel, einem Heizelement zum Erwärmen des im Sammelelement angesammelten Schmiermittels und einer Einrichtung zum Überwachen der Temperatur des im Sammelelement angesammelten Schmiermittels sowie zum Steuern des Heizelements ausgebildet.

Die Einrichtung zum Überwachen der Temperatur des im Sammelelement angesammelten Schmiermittels weist vorteilhaft mindestens einen Sensor zum Bestimmen der Temperatur des Schmiermittels auf.

Der Verdichter ist bevorzugt als ein Hubkolbenverdichter ausgebildet.

Das wannenförmige Sammelelement für das Schmiermittel des Verdichters, auch als Ölwanne bezeichnet, ist vorteilhaft isoliert, insbesondere wärmeisoliert, um die Wärmeübertragung vom Verdichter beziehungsweise vom Schmiermittel an die Umgebung zu minimieren.

Der als Kondensator betriebene Kältemittel-Kühlmittel-Wärmeübertrager ist bevorzugt als ein Plattenwärmeübertrager ausgebildet. Zudem ist der Kältemittel-Kühlmittel-Wärmeübertrager im Kühlmittelkreislauf derart eingebunden, dass das Kältemittel und das Kühlmittel im Kreuz-Gegenstrom zueinander durch den Wärmeübertrager strömen.

Das Expansionsorgan ist vorteilhaft als ein Expansionsventil, insbesondere als ein elektronisch gesteuertes Expansionsventil, ausgebildet.

Als Kältemittel wird bevorzugt Kohlenstoffdioxid, kurz als CO₂ bezeichnet, eingesetzt.

Die vorteilhafte Ausgestaltung der Erfindung ermöglicht die Anordnung des Raumluftkonditionierungssystems als Komponente eines Gesamtsystems in einem Raum zur Tiefkühlung, insbesondere innerhalb eines Supermarkts.

Der Kühlmittelkreislauf ist dabei bevorzugt zur Normalkühlung des Gesamtsystems konfiguriert.

Das erfindungsgemäße Raumluftkonditionierungssystem weist zusammenfassend diverse Vorteile auf:
- kompaktes System, welches eine komplette Kälteanlage, umfassend einen Kältemittelkreislauf mit einem Verdichter, einem Kondensator, einem Expansionsorgan, insbesondere einem Expansionsventil, und einem Verdampfer sowie Sicherheitseinrichtungen in einer Anordnung vereint,
- minimaler Platzbedarf und Bauraum durch sehr kompakte Abmessungen in der Größe eines Verdampfers,
- einfaches und schnelles Auswechseln des kompletten Systems,
- für die Installation ist kein kältetechnisches Personal notwendig, da lediglich die Rohre des Kühlmittelkreislaufes anzuschließen sind, wobei der Kältemittelkreislauf weder verändert noch geöffnet wird, dadurch geringe Installationskosten,
- industriell- und fabrikgefertigtes sowie steckerfertiges System mit hohem Qualitätsstandard, geringem Leckagepotenzial sowie geringer Ölmenge, mit allen notwendigen Prüfungen und Dokumenten, wie CE-Zertifizierung beziehungsweise Abnahmeprüfung, welche nicht erst am Einbauort durchgeführt und erstellt werden,
- einfache Montage und Installation des kompakten Systems direkt am Einbauort, insbesondere in einem Tiefkühlraum,
- Kühlräume mit Solerohrverteilung, zum Beispiel bei der Anwendung in der Lebensmittelindustrie, können zu Tiefkühlräumen umfunktioniert werden,
- sehr kurze Verrohrung zwischen Kältemaschinensatz und Verdampfer, damit minimale Kältemittelfüllmengen, sodass in der Mehrzahl der Anwendungsfälle keine Gaswarnanlage notwendig ist,
- Einsatz von natürlichem Kältemittel ohne Treibhauspotential, wie Kohlenstoffdioxid (R744), damit hohe energetische Effizienz, chemische Stabilität, unbrennbar und ungiftig, nicht korrosiv, preiswert sowie kompatibel zu Materialien des Kältemittelkreislaufes,
- Anwendung bei Neubau und Nachrüstung von Kälteanlagen,
- Einsatz in diversen Bereichen der Kühlung von Warengut, insbesondere in der Lebensmittelindustrie, wie in Zentrallagern, in Märkten oder Ladengeschäften mit Tiefkühlzelle, sowie
- geringe Kosten bei der Herstellung und Wartung sowie während des Betriebs.

Weitere Einzelheiten und Vorteile von Ausgestaltungen der Erfindung ergeben sich aus der nachfolgenden Beschreibung von Ausführungsbeispielen mit Bezugnahme auf die zugehörigen Zeichnungen. Es zeigen:
- Fig. 1:: Raumluftkonditionierungssystem, insbesondere eines Tiefkühlraumes, in zusammengebautem Zustand in perspektivischer Ansicht,
- Fig. 2:: schematische Darstellung eines Kältemittelkreislaufes des Raumluftkonditionierungssystems,
- Fig. 3:: Ansicht des Raumluftkonditionierungssystems aus Fig. 1 von hinten mit angedeuteter Anordnung des Verdichters des Kältem ittelkreislaufes,
- Fig. 4a:: Seitenansicht des Raumluftkonditionierungssystems aus Fig. 1 mit geöffnetem Bereich des Gehäuses und Verdichter des Kältem ittelkreislaufes,
- Fig. 4b:: Detailansicht des Verdichters,
- Fig. 5a:: Draufsicht auf das Raumluftkonditionierungssystem mit geöffneten Gehäuse und Verdampfer des Kältemittelkreislaufes sowie
- Fig. 5b:: Detailansicht des Verdampfers.

**Fig. 1** zeigt das Raumluftkonditionierungssystem 1, insbesondere eines Tiefkühlraumes, in zusammengebautem Zustand. Das Raumluftkonditionierungssystem 1, im Weiteren auch kurz als System 1 bezeichnet, weist ein aus einem ersten Gehäuseelement 2a, einem zweiten Gehäuseelement 2b und einem dritten Gehäuseelement 2c ausgebildetes dreigeteiltes Gehäuse 2 sowie ein Grundelement 3 auf. Die Gehäuseelemente 2a, 2b, 2c sind auf dem als Rahmen ausgebildeten Grundelement 3 abgestützt angeordnet.

Das Gehäuse 2 ist im Bereich des dritten Gehäuseelements 2c mit Durchführungen 4 für Anschlüsse eines nicht dargestellten Kältemittel-Kühlmittel-Wärmeübertragers ausgebildet. Im Bereich des zweiten Gehäuseelements 2b weist das Gehäuse 2 eine Öffnung auf, in welcher ein Lüfter 5 zum Fördern des Massenstroms der zu konditionierenden Luft über die Wärmeübertragungsfläche eines nicht dargestellten Kältemittel-Luft-Wärmeübertragers des Systems 1 angeordnet ist.

Aus **Fig. 2** geht eine schematische Darstellung eines Kältemittelkreislaufes 20 des Raumluftkonditionierungssystems 1, insbesondere zur Kälteversorgung einer Kühlzelle beziehungsweise eines Tiefkühlraumes, mit einem Verdichter 21, einem als Enthitzer des gasförmigen Hochdruckkältemittels betriebenen Wärmeübertrager 22, dem Kältemittel-Kühlmittel-Wärmeübertrager 23, einem Expansionsorgan 26 sowie dem Kältemittel-Luft-Wärmeübertrager 27 hervor. Die Kälteversorgung basiert auf einer Kälteanlage mit Direktverdampfung.

Das aus dem Verdichter 21 auf dem Niveau des Hochdrucks als Heißgas ausströmende Kältemittel wird beim Durchströmen des Enthitzers 22 enthitzt und anschließend durch den als Kondensator betriebenen Kältemittel-Kühlmittel-Wärmeübertrager 23 geleitet. Während des Enthitzens wird das gasförmige Kältemittel bis in den Bereich der Taulinie abgekühlt.

Beim Durchströmen des Wärmeübertragers 23 wird das Kältemittel kondensiert und gegebenenfalls unterkühlt. Die Wärme wird vom Kältemittel an ein in einem Kühlmittelkreislauf 24 zirkulierendes Kühlmittel, welches eine kälteresistente und somit auch bei Temperaturen im Bereich unterhalb von 0°C die Fließeigenschaften aufweisende Sole darstellt, übertragen. Dabei wird das im Kreuz-Gegenstrom zum Kältemittel durch den bevorzugt als Plattenwärmeübertrager ausgebildeten Kreuz-Gegenstrom-Wärmeübertrager strömende Kühlmittel erwärmt. Die Abwärme der Kälteanlage wird folglich an ein Solesystem abgegeben. Das Solesystem wird dabei bevorzugt mit einer Vorlauftemperatur von -2°C und einer Rücklauftemperatur von +3°C betrieben. Das Kühlmittel des Kühlmittelkreislaufes 24 dient dem Kältemittelkreislauf 20 als Wärmesenke. Unter dem Einsatz des natürlichen Kältemittels Kohlenstoffdioxid mit der kältetechnischen Kurzbezeichnung R744 wird das Raumluftkonditionierungssystem 1 mit einer Kondensationstemperatur von etwa +2°C betrieben.

Der Kühlmittelkreislauf 24 wird als Solesystem neben der Aufnahme der Wärme aus dem Kältemittelkreislauf 20 im Kältemittel-Kühlmittel-Wärmeübertrager 23 vorteilhaft auch zur Normalkühlung einer Kälteanlage eingesetzt.

Nach dem Austreten aus dem Kältemittel-Kühlmittel-Wärmeübertrager 23 wird das flüssige Kältemittel durch einen Filter 25 zum Expansionsorgan 26 geleitet. Beim Durchströmen des insbesondere als Expansionsventil, speziell als elektronisches Expansionsventil, ausgebildeten Expansionsorgans 26 wird das Kältemittel auf Verdampfungsdruck entspannt und zum Verdampfer 27 geführt. Beim Durchströmen des als Raumluftkühler ausgebildeten Verdampfers 27 wird das Kältemittel unter Wärmeaufnahme verdampft und überhitzt. Dabei wird die Wärme von der zu konditionierenden Raumluft an das Kältemittel übertragen. Die mittels des Lüfters 5 über die Wärmeübertragungsfläche des Verdampfers 27 gesaugte Luft wird abgekühlt. Unter dem Einsatz von Kohlenstoffdioxid wird das Raumluftkonditionierungssystem 1 mit einer Verdampfungstemperatur von etwa -33°C bei einer Temperatur der Raumluft von etwa -24°C betrieben.

Das überhitzt und gasförmig aus dem Verdampfer 27 austretende Kältemittel wird vom bevorzugt als Hubkolbenverdichter ausgebildeten Verdichter 21 angesaugt. Der Kältemittelkreislauf 20 ist geschlossen.

Der Enthitzer 22, auch als Rohrverteilstrecke bezeichnet, ist im Bereich des zweiten Gehäuseelements 2b und damit im Bereich des Verdampfers 27 angeordnet. Neben der Enthitzung des Druckgases dient der Enthitzer 22 auch der Vermeidung von Pulsationen des Kältemittels und der Vermeidung von Wärmedehnungen im als Plattenwärmeübertrager ausgebildeten Kondensator 23. Die aus dem Kältemittel-Kühlmittel-Wärmeübertrager 23 ausgelagerte Enthitzung des Druckgases bewirkt wesentlich kleinere Temperaturdifferenzen innerhalb des Plattenwärmeübertragers, sodass die auf Grund von Wärmedehnungen auftretenden Spannungen vermieden oder zumindest minimiert werden.

Der Kältemittelkreislauf 20 des Raumluftkonditionierungssystems 1 wird mit Kohlenstoffdioxid als Kältemittel auf der Hochdruckseite mit etwa 43 bar und auf der Niederdruckseite mit etwa 32 bar begrenzt und weist Sicherheitseinrichtungen auf, welche vorrangig in einer sich zwischen einer Abzweigstelle 28 und einer Mündungsstelle 33 erstreckenden Druckausgleichsstrecke angeordnet sind. Die Abzweigstelle 28 ist dabei in Strömungsrichtung des Kältemittels zwischen dem Enthitzer 22 und dem Kondensator 23 ausgebildet, während die Mündungsstelle 33 am Eintritt in den Verdichter 21 ausgebildet ist.

Die Sicherheitseinrichtungen, insbesondere die Druckbegrenzung, sind für den Fall eines längeren Stillstandes, beispielsweise bei einem Ausfall des Kühlmittelkreislaufes 24, ausgelegt und weisen ein ausreichend dimensioniertes Ausdehnungsgefäß 31 sowie jeweils ein Sicherheitsventil 29, 34 und ein Absperrventil 35 auf der Niederdruckseite und auf der Hochdruckseite des Kältemittelkreislaufes 20 auf. Die auf der Hochdruckseite im Bereich der Abzweigstelle 28 und auf der Niederdruckseite im Bereich der Mündungsstelle angeordneten Absperrventile 35 sind offen verplombt ausgebildet. Das auf der Niederdruckseite angeordnete selbsttätige und gegendruckunabhängige Sicherheitsventil 34 ist als Abblaseventil ausgebildet, welches bei Erreichen oder Überschreiten eines vorbestimmten Schwellenwertes, speziell 32 bar, öffnet und das Kältemittel aus dem Kältemittelkreislauf 20 entweichen lassen.

Innerhalb der Druckausgleichsstrecke ist zwischen den Absperrventilen 35 und dem Ausdehnungsgefäß 31 jeweils ein Kapillarrohr 30, 32 mit vorgeschalteten Filterelement angeordnet, sodass ein notwendiger Druckausgleich in jedem Fall ermöglicht ist. Durch den Einsatz der Kapillarrohre 30, 32 wird zudem die Installation von im Betrieb fehlerhaften oder ausfallenden Magnetventilen vermieden.

Beim Ansteigen des Druckes auf der Hochdruckseite des Kältemittelkreislaufes 20 strömt das Kältemittel zum Ausgleichen des Druckes mit sehr geringer Geschwindigkeit und unter Druckverlust durch das Kapillarrohr 30 in das Ausdehnungsgefäß 31. Beim Einschalten des Verdichters 21 strömt das Kältemittel aus dem Ausdehnungsgefäß 31 mit sehr geringer Geschwindigkeit durch das Kapillarrohr 32 zum Verdichter 21 und zirkuliert innerhalb des Kältemittelkreislaufes 20. Eine herkömmliche Ausbildung einer Kälteversorgung, auch als Notkälteversorgung bezeichnet, ist nicht notwendig. Das Ausdehnungsgefäß 31 ist derart konfiguriert, dass ein Stillstand und eine Erwärmung des Raumluftkonditionierungssystems 1 auf eine Temperatur von 35°C ohne Abblasen des Kältemittels gewährleistet ist.

Das Kapillarrohr 30 weist zudem einen Bypass mit dem als ein Überströmventil ausgebildeten Sicherheitsventil 29 auf, welches bei Erreichen oder Überschreiten eines vorbestimmten Schwellenwertes öffnet und somit bei einer Druckbegrenzung des mit Kohlenstoffdioxid befüllten Kältemittelkeislaufes 20 beispielsweise auf 43 bar mit einem Öffnungsdruck von 43 bar eingestellt ist. Beim Erreichen des Druckes von 43 bar öffnet das Sicherheitsventil 29 zum Durchlassen des Kältemittels, insbesondere in das Ausdehnungsgefäß 31 als Ausgleich von der Hochdruckseite auf die Niederdruckseite des Kältemittelkreislaufes 20.

Die Sicherheitsventile 29, 34 dienen als Druckentlastungseinrichtungen, welche das Kältemittel von einem Bereich mit hohem Druck in einen Bereich geringeren Drucks durchlassen, wobei das Sicherheitsventil 34 als Abblaseventil das Kältemittel aus dem Bereich des Hochdrucks des Kältemittelkreislaufs 20 in die Umgebung und das Sicherheitsventil 29 als Überströmventil das Kältemittel aus dem Bereich des Hochdrucks in einen Bereich geringeren Drucks des Kältemittelkreislaufs 20 überströmen lässt.

In den **Fig. 3****,** **4a** **und** **5a** sind verschiedene Ansichten des Raumluftkonditionierungssystems 1, insbesondere eines Tiefkühlraumes, aus Fig. 1 gezeigt. Aus Fig. 3 geht eine Ansicht des Systems 1 von hinten mit einer angedeuteten Anordnung des Verdichters 21 des Kältemittelkreislaufes 20 hervor. Fig. 4a zeigt eine Seitenansicht des Systems 1 mit einem geöffneten Bereich des Gehäuses 2 und dem Verdichter 21 des Kältemittelkreislaufes 20. In Fig. 5a ist eine Draufsicht auf das System 1 mit geöffnetem Gehäuse 2 und dem Verdampfer 27 des Kältemittelkreislaufes 20 dargestellt.

Im Bereich des ersten, äußeren Gehäuseelements 2a ist der Verdichter 21 des Kältemittelkreislaufes 20 angeordnet, während innerhalb des Bereichs des dritten, ebenfalls äußeren Gehäuseelements 2c das nicht dargestellte Ausdehnungsgefäß 31 und der ebenfalls nicht dargestellte, als Kondensator betriebene Kältemittel-Kühlmittel-Wärmeübertrager 23 des Kältemittelkreislaufes 20 angeordnet sind.

Die nicht dargestellten Anschlüsse des Kühlmittelkreislaufes 24 an den Wärmeübertrager 23 sind innerhalb des vom Gehäuseelement 2c umschlossenen Volumens ausgebildet. Die Verbindungsleitungen des Kühlmittelkreislaufes 24 zu den Anschlüssen am Kondensator 23 werden durch im Gehäuse 2 ausgebildete Durchführungen 4 hindurchgeführt.

Das insbesondere für eine Tiefkühlung konfigurierte Raumluftkonditionierungssystem 1 ist mit dem gesamten Kältemittelkreislauf 20, das heißt mit dem Verdichter 21, dem Enthitzer 22, dem Kondensator 23, dem Expansionsorgan 26, dem Verdampfer 27 und den Sicherheitseinrichtungen, wie dem Ausdehnungsgefäß 31, den Kapillarrohren 30, 32 und den Sicherheitsventilen 29, 34, als eine kompakte, werksgefertigte Einheit zur Anordnung innerhalb des zu kühlenden Raumes ausgebildet. Sämtliche Komponenten des Raumluftkonditionierungssystems 1 sind in einer kompakten Rahmenkonstruktion, das heißt auf dem als Rahmen ausgebildeten Grundelement 3, angeordnet.

Mit der sehr geringen Kältemittelfüllmenge des kompakten Raumluftkonditionierungssystems 1 mit sehr kurzen Verbindungsleitungen zwischen den Komponenten des Kältemittelkreislaufes 20 sind die Anforderungen an die Sicherheit weiter reduziert. Die Kältemittelfüllmenge beträgt bevorzugt lediglich etwa 2,5 kg.

Durch die vorteilhafte Verwendung eines natürlichen Kältemittels, wie Kohlenstoffdioxid, fällt das System des Weiteren nicht unter die sogenannte F-Gase-Verordnung, deren Anforderungen somit nicht relevant sind. Kohlenstoffdioxid ist ein nicht toxisches, nicht brennbares und kostengünstiges natürliches Kältemittel, ohne Ozonzerstörungspotential und einen im Vergleich zu fluorierten Gasen vernachlässigbaren Treibhauspotential von GWP = 1. Kohlenstoffdioxid ist chemisch sehr reaktionsträge und damit auch mit allen gängigen Werkstoffen verträglich sowie im Lebensmittelbereich zugelassen. Kohlenstoffdioxid weist bei unterkritischem Betrieb des Kältemittelkreislaufes 20 eine sehr hohe volumetrische Kälteleistung auf.

Zur Installation innerhalb des Raumes wird das System 1 komplett vormontiert und damit anbaufähig in den Raum eingebracht und am Aufstellort angeordnet. Anschließend werden die Vorlaufleitung und die Rücklaufleitung des Kühlmittelkreislaufes 24 mit den Anschlüssen des Kondensators 23 verbunden sowie die Elektroanschlüsse und die Steueranschlüsse für ein Gesamtsystem verkabelt.

Der Kältemittelkreislauf 20 wird bei der Montage im Werk mit Kältemittel befüllt, sodass am Einbauort des Systems 1 keine Befüllung des Kältemittelkreislaufes 20 mit Kältemittel erfolgt, was die Sicherheit des Systems 1 erhöht und den Einsatz eines ausgebildeten Kälteinstallateurs zur Montage des Systems 1 nicht zwingend erforderlich macht.

Im Bereich des zweiten, mittleren Gehäuseelements 2b ist der als Verdampfer betriebene Kältemittel-Luft-Wärmeübertrager 27 des Kältemittelkreislaufes 20 angeordnet. Die zu konditionierende Luft wird mittels des Lüfters 5 in Strömungsrichtung 7 durch den Bereich des zweiten Gehäuseelements 2b hindurchgesaugt und überströmt dabei die Wärmeübertragungsfläche des mit dem Kältemittel beaufschlagten Verdampfers 27.

Das gesamte Raumluftkonditionierungssystem 1 ist in einem einzigen Gehäuse 2 mit dem Verdampfer 27 im zu kühlenden Raum angeordnet. Damit ist das System 1 als ein Verdampfergehäuse ausgebildet, welches seitlich zusätzliche Volumina für den Verdichter 21, den Kondensator 23, das Ausdehnungsgefäß 31, welches beispielsweise in einem Havariefall zusätzliches Ausdehnungsvolumen für das Kältemittel bereitstellt, und sämtliche weiteren Komponenten des Kältemittelkreislaufes 20 aufweist.

Das am Boden des Raumluftkonditionierungssystems 1 ausgebildete Grundelement 3 weist ein Sammelelement 6 zum Auffangen und Ableiten von Flüssigkeit auf. Das sich beim Abkühlen der Luft hauptsächlich an der Wärmeübertragungsfläche des Verdampfers 27 niederschlagende und aus der Luft auskondensierende Wasser tropft nach unten ab und wird in dem als Tauwasserauffangschale ausgebildeten Sammelelement 6 aufgenommen und gespeichert.

Wie insbesondere aus Fig. 5a hervorgeht, ist der als Rohrverteilstrecke ausgebildete Enthitzer 22 des gasförmigen Kältemittels im Bereich des zweiten Gehäuseelements 2b und damit im Bereich des Verdampfers 27 angeordnet. Die Rohrverteilstrecke verläuft dabei am Boden und an der Innenseite des Sammelelements 6. Die vom Heißgas abzuführende Wärme wird folglich zur Erwärmung des aus der Luft auskondensierenden und im Sammelelement 6 aufgefangenen Wassers genutzt. Mit dieser Anordnung des Enthitzers 22 kann auf die Anordnung eines zusätzlichen Heizelements zum Erwärmen und damit zum Verhindern des Gefrierens des aus der Luft auskondensierten Wassers verzichtet werden, was wiederum zum Verzicht auf zusätzliche Heizenergie führt.

Das Raumluftkonditionierungssystem 1 weist zum Erhöhen der Effizienz während der Abtauung des an der Wärmeübertragungsfläche des Verdampfers 27 angefrorenen Wassers zudem eine Abtauklappe 8 auf, was insbesondere aus den Fig. 4a und 5a hervorgeht. Beim Kühlbetrieb des Raumluftkonditionierungssystems 1 ist die Abtauklappe 8 geöffnet, was in Fig. 4a anhand der gestrichelten Linien dargestellt ist. Die Abtauklappe 8 ist während des Abtaubetriebs des Raumluftkonditionierungssystems 1 geschlossen, was in Fig. 5a gezeigt ist, um das Ansaugen von Luft aus dem Raum zu verhindern, dessen Luft zu kühlen ist. Die Abtauklappe 8 ist dabei auf der Ansaugseite der Luft des Verdampfers 27 angeordnet.

Die äußeren Gehäuseelemente 2a, 2c sind jeweils gegen die Umgebung und gegen das mittlere Gehäuseelement 2b isoliert ausgebildet. Die Wandungen der Gehäuseelemente 2a, 2c weisen dabei jeweils Isolationsschichten auf, um die innerhalb der Gehäuseelemente 2a, 2c beispielsweise durch den Verdichter 21 erzeugte und abgegebene Wärme an die zu konditionierende Luft zu minimieren. Mit der Isolierung der äußeren Gehäuseelemente 2a, 2c wird zudem die Bildung von Kondenswasser und das Gefrieren des Kondenswassers, insbesondere an Komponenten des Kältemittelkreislaufes 20, vermieden. Die vom Verdichter 21 erzeugte und abgegebene Wärme verbleibt innerhalb des erstes Gehäuseelements 2a und erwärmt die darin enthaltene Luft.

Wie in **Fig. 4b** in einer Detailansicht des sauggasgekühlten Verdichters 21 gezeigt ist, weist der Verdichter 21 ein Schauglas 9 zum Beobachten des Kältemittel-Öl-Gemisches sowie ein Heizelement 10 auf, welches als Ölsumpfheizung zum Temperieren des Öls als Schmiermittel bewegter Komponenten des Verdichters 21 dient. Mit dem Beheizen des Öls wird eine Betriebstemperatur sichergestellt, bei welcher die Kondensation von Kältemittel verhindert wird und das Kältemittel-Öl-Gemisch, insbesondere nach einem Stillstand des Verdichters 21, auf eine geeignete Betriebstemperatur aufgeheizt werden kann, um einen sicheren Betrieb des Verdichters 21 zu gewährleisten.

Die Ölwanne des Verdichters 21 ist zudem mit einer Isolierung 11 versehen, um zum einen den Verdichter 21 vor zu starker Abkühlung zu schützen und zum anderen die Wärmeübertragung an die Luft des zu kühlenden Raumes weiter zu minimeren. Die Isolierung weist bevorzgt eine Dicke von 19 mm auf.

Die Ausbildung als sauggasgekühlter Verdichter 21 bewirkt ohnehin eine lediglich minimale Wärmeabgabe an die Umgebung. Die isolierte Ölwanne des Verdichters 21 weist auch eine Einrichtung zum Überwachen der Temperatur auf, um das Heizelement 10 zu steuern.

**Fig. 5b** zeigt eine Detailansicht des Verdampfers 27, insbesondere der Ausbildung von Lamellen zur Vergrößerung der Wärmeübertragungsfläche. Die hohe Standfestigkeit des Verdampfers 27, das heißt das Verhindern des Vereisens der Wärmeübertragungsfläche und damit eine lange Betriebsphase zwischen notwendigen Abtauvorgängen, wird mittels einer unterschiedlichen Lamellenteilung, insbesondere im Anströmbereich der Luft, erzielt.

Die jeweils parallel zueinander ausgerichteten Lamellen sind im Anströmbereich der Luft in einem ersten Lamellenabstand a beabstandet zueinander angeordnet, während die Lamellen im übrigen Bereich der Wärmeübertragungsfläche in einem zweiten Lamellenabstand b zueinander beabstandet angeordnet sind. Das Verhältnis von erstem Lamellenabstand a zu zweitem Lamellenabstand b beträgt dabei bevorzugt 2/1, wobei der erste Lamellenabstand a vorteilhaft 14 mm aufweist. Die Lamellen sind dann in vom Anströmbereich der Luft abweichenden Bereichen 7 mm beabstandet zueinander angeordnet. Der erste Lamellenabstand a verhindert selbst bei hohem Feuchtigkeitsgehalt der anströmenden Luft das Vereisen der Wärmeübertragungsfläche.

### Bezugszeichenliste

- 1: Raumluftkonditionierungssystem, System
- 2: Gehäuse
- 2a: erstes Gehäuseelement, äußeres Gehäuseelement
- 2b: zweites Gehäuseelement, mittleres Gehäuseelement
- 2c: drittes Gehäuseelement, äußeres Gehäuseelement
- 3: Grundelement
- 4: Durchführung Anschluss Wärmeübertrager 23
- 5: Lüfter Verdampfer 27
- 6: Sammelelement
- 7: Strömungsrichtung der Luft
- 8: Abtauklappe
- 9: Schauglas
- 10: Heizelement
- 11: Isolierung
- 20: Kältemittelkreislauf
- 21: Verdichter
- 22: Wärmeübertrager, Enthitzer
- 23: Kältemittel-Kühlmittel-Wärmeübertrager, Kondensator
- 24: Kühlmittelkreislauf
- 25: Filter
- 26: Expansionsorgan
- 27: Kältemittel-Luft-Wärmeübertrager, Verdampfer
- 28: Abzweigstelle
- 29: Sicherheitsventil
- 30, 32: Kapillarrohr
- 31: Ausdehnungsgefäß
- 33: Mündungsstelle
- 34: Sicherheitsventil
- 35: Absperrventil

- a: erster Lamellenabstand Anströmung
- b: zweiter Lamellenabstand

## Patentansprüche

1. Raumluftkonditionierungssystem (1), aufweisend
- ein Grundelement (3),
- ein Gehäuse (2) mit einem Lüfter (5) zum Ansaugen der Luft eines Raumes durch das Gehäuse (2), wobei das Gehäuse (2) aus mindestens einem geschlossenen Gehäuseelement (2a, 2c) und mindestens einem luftdurchströmbaren Gehäuseelement (2b) geteilt ausgebildet ist, wobei die Gehäuseelemente (2a, 2b, 2c) auf dem Grundelement (3) abgestützt angeordnet sind, und
- einen Kältemittelkreislauf (20) mit folgenden Komponenten in Strömungsrichtung des Kältemittels: ein Verdichter (21), ein als Enthitzer betriebener Wärmeübertrager (22) zum Abkühlen von gasförmigem Kältemittel, ein als Kondensator betriebener Wärmeübertrager (23), ein Expansionsorgan (26) und ein als Verdampfer betriebener Wärmeübertrager (27),
wobei
- der Kältemittelkreislauf (20) eine sich zwischen einer auf der Hochdruckseite ausgebildeten Abzweigstelle (28) und einer auf der Niederdruckseite ausgebildeten Mündungsstelle (33) erstreckende Druckausgleichsstrecke aufweist, welche mit einem Ausdehnungsgefäß (31), mindestens einem Kapillarrohr (30, 32) und mindestens einem Sicherheitsventil (29, 34) ausgebildet ist,
- der als Kondensator betriebene Wärmeübertrager (23) als ein Kältemittel-Kühlmittel-Wärmeübertrager mit Anschlüssen zum Verbinden mit einem Kühlmittelkreislauf (24) ausgebildet ist, wobei der Verdichter (21), der als Kondensator betriebene Wärmeübertrager (23), das Expansionsorgan (26) und die die Druckausgleichsstrecke ausbildenden Komponenten innerhalb des vom mindestens einen geschlossenen Gehäuseelement (2a, 2c) umschlossenen Volumens angeordnet sind,
- der als Verdampfer betriebene Wärmeübertrager (27) als ein Kältemittel-Luft-Wärmeübertrager zum Konditionieren der Luft des Raumes ausgebildet und innerhalb des vom luftdurchströmbaren Gehäuseelement (2b) umschlossenen Volumens angeordnet ist und
- die Komponenten des Kältemittelkreislaufes (20) auf dem Grundelement (3) und vom Gehäuse (2) umschlossen derart angeordnet sind, dass das gesamte Raumluftkonditionierungssystem (1) als eine zusammenhängende Einheit vollständig innerhalb des Raumes anordenbar ist, dessen Luft mit dem Raumluftkonditionierungssystem (1) konditioniert wird.

2. Raumluftkonditionierungssystem (1) nach Anspruch 1, **dadurch gekennzeichnet, dass** das Gehäuse (2) aus mindestens einem ersten, äußeren Gehäuseelement (2a), einem zweiten, mittleren Gehäuseelement (2b) und einem dritten, äußeren Gehäuseelement (2c) mindestens dreigeteilt ausgebildet ist, wobei die äußeren Gehäuseelemente (2a, 2c) jeweils geschlossen ausgebildet sind und seitlich neben dem mittleren, luftdurchströmbar ausgebildeten Gehäuseelement (2b), das mittlere Gehäuseelement (2b) jeweils seitlich begrenzend angeordnet sind.

3. Raumluftkonditionierungssystem (1) nach Anspruch 1 oder 2, **dadurch gekennzeichnet, dass** das geschlossen ausgebildete Gehäuseelement (2a, 2c) gegen die Umgebung und gegen das luftdurchströmbare Gehäuseelement (2b) isoliert ausgebildet ist.

4. Raumluftkonditionierungssystem (1) nach einem der Ansprüche 1 bis 3, **dadurch gekennzeichnet, dass** das mindestens eine Sicherheitsventil (29, 34) in Strömungsrichtung des Kältemittels nachfolgend zur Abzweigstelle (28) und/oder vor der Mündungsstelle (33) angeordnet ist.

5. Raumluftkonditionierungssystem (1) nach einem der Ansprüche 1 bis 4, **dadurch gekennzeichnet, dass** die Druckausgleichsstrecke zwei Kapillarrohre (30, 32) aufweist, wobei ein erstes Kapillarrohr (30) in Strömungsrichtung des Kältemittels vor dem Ausdehnungsgefäß (31) und ein zweites Kapillarrohr (32) in Strömungsrichtung des Kältemittels nach dem Ausdehnungsgefäß (31) angeordnet ist.

6. Raumluftkonditionierungssystem (1) nach einem der Ansprüche 1 bis 5, **dadurch gekennzeichnet, dass** auf der Unterseite ein Sammelelement (6) zum Auffangen und Ableiten von Flüssigkeit ausgebildet ist.

7. Raumluftkonditionierungssystem (1) nach Anspruch 6, **dadurch gekennzeichnet, dass** der als Enthitzer betriebene Wärmeübertrager (22) innerhalb des vom luftdurchströmbaren Gehäuseelement (2b) umschlossenen Volumens und auf der in das Volumen hinein gerichteten Seite des Sammelelements (6) angeordnet ist.

8. Raumluftkonditionierungssystem (1) nach einem der Ansprüche 1 bis 7, **dadurch gekennzeichnet, dass** der als Verdampfer betriebene Kältemittel-Luft-Wärmeübertrager (27) auf einer zur Luft gerichteten Wärmeübertragungsfläche Lamellen aufweist, welche parallel zueinander ausgerichtet angeordnet sind, wobei die Lamellen in einem Anströmbereich der Luft mit einem ersten Lamellenabstand (a) und in einem vom Anströmbereich der Luft abweichenden Bereich mit einem zweiten Lamellenabstand (b) eine unterschiedliche Lamellenteilung aufweisen, wobei der Wert des ersten Lamellenabstands (a) größer ist als der Wert des zweiten Lamellenabstands (b).

9. Raumluftkonditionierungssystem (1) nach einem der Ansprüche 1 bis 8, **dadurch gekennzeichnet, dass** der Verdichter (21) mit einem wannenförmigen Sammelelement für Schmiermittel, einem Heizelement (10) zum Erwärmen des im Sammelelement angesammelten Schmiermittels und einer Einrichtung zum Überwachen der Temperatur des im Sammelelement angesammelten Schmiermittels sowie zum Steuern des Heizelements (10) ausgebildet ist.

10. Anordnung aufweisend ein Gesamtsystem und einen Raum, wobei ein Raumluftkonditionierungssystem (1) nach einem der Ansprüche 1 bis 9 als Komponente des Gesamtsystems im Raum zur Tiefkühlung angeordnet ist.

## Claims

1. A room air conditioning system (1), having
- a base element (3),
- a housing (2) with a fan (5) for aspirating the air of a room through the housing (2), wherein the housing (2) is formed in a separated manner from at least one closed housing element (2a, 2c) and at least one housing element (2b) through which air can flow, wherein the housing elements (2a, 2b, 2c) are arranged supported on the base element (3), and
- a refrigerant circuit (20) with the following components in the flow direction of the refrigerant: a compressor (21), a heat exchanger (22) operated as a deheater for cooling gaseous refrigerant, a heat exchanger (23) operated as a condenser, an expansion element (26) and a heat exchanger (27) operated as an evaporator,
wherein
- the refrigerant circuit (20) has a pressure compensation line which extends between a branch site (28) formed at the high-pressure side and a mouth site (33) formed at the low-pressure site and which is formed with an expansion tank (31), at least one capillary tube (30, 32) and at least one safety valve (29, 34),
- the heat exchanger (23) operated as a condenser is formed as a refrigerant/coolant heat exchanger with ports for connection with a coolant circuit (24), wherein the compressor (21), the heat exchanger (23) operated as a condenser, the expansion element (26) and the components forming the pressure compensation line are arranged within the volume enclosed by the at least one closed housing element (2a, 2c),
- the heat exchanger (27) operated as an evaporator is formed as a coolant/air heat exchanger for conditioning the air of the room and arranged within the volume enclosed by the housing element (2b) through which air can flow, and
- the components of the refrigerant circuit (20) are arranged on the base element (3) and enclosed by the housing (2) such that the complete room air conditioning system (1) can be arranged as a continuous unit completely within the room whose air is conditioned with the room air conditioning system (1).

2. The room air conditioning system (1) according to claim 1, **characterized in that** the housing (2) is formed at least in three parts from at least one first, outer housing element (2a), one second, central housing element (2b) and one third, outer housing element (2c), wherein the outer housing elements (2a, 2c) are respectively formed in a closed manner and are arranged laterally adjacent to the central housing element (2b) which is formed such that air can flow therethrough, respectively laterally delimiting the central housing element (2b).

3. The room air conditioning system (1) according to claim 1 or 2, **characterized in that** the housing element (2a, 2c) which is formed in a closed manner is formed isolated against the environment and against the housing element (2b) through which air can flow.

4. The room air conditioning system (1) according to one of claims 1 to 3, **characterized in that** the at least one safety valve (29, 34) is arranged in the flow direction of the refrigerant downstream of the branch site (28) and/or upstream of the mouth site (33).

5. The room air conditioning system (1) according to one of claims 1 to 4, **characterized in that** the pressure compensation line has two capillary tubes (30, 32), wherein a first capillary tube (30) is arranged in the flow direction of the refrigerant upstream of the expansion tank (31) and a second capillary tube (32) is arranged in the flow direction of the refrigerant downstream of the expansion tank (31).

6. The room air conditioning system (1) according to one of claims 1 to 5, **characterized in that** a collecting element (6) for catching and diverting liquid is formed on the underside.

7. The room air conditioning system (1) according to claim 6, **characterized in that** the heat exchanger (22) operated as a deheater is arranged within the volume enclosed by the housing element (2b) through which air can flow and on the side of the collecting element (6) directed into the volume.

8. The room air conditioning system (1) according to one of claims 1 to 7, **characterized in that** the refrigerant/air heat exchanger (27) operated as an evaporator has ribs on a heat exchange surface directed to the air which are arranged such that they are oriented in parallel towards one another, wherein the ribs have a different rib separation in an inflow region of the air with a first rib distance (a) and in a region differing from the inflow region of the air with a second rib distance (b), wherein the value of the first rib distance (a) is greater than the value of the second rib distance (b).

9. The room air conditioning system (1) according to one of claims 1 to 8, **characterized in that** the compressor (21) is formed with a trough-shaped collecting element for lubricant, a heating element (10) for heating the lubricant collected in the collecting element and a means for monitoring the temperature of the lubricant collected in the collecting element and for controlling the heating element (10).

10. An arrangement having a complete system and a room, wherein a room air conditioning system (1) according to one of claims 1 to 9 is arranged in the room as a component of the complete system for deep-cooling.

## Revendications

1. Système de conditionnement d'air d'une pièce (1), présentant
- un élément de base (3),
- un logement (2) avec une soufflante (5) pour l'aspiration de l'air d'une pièce à travers le logement (2), dans lequel le logement (2) est réalisé de manière divisée en au moins un élément de logement fermé (2a, 2c) et au moins un élément de logement (2b) pouvant être parcouru par de l'air, dans lequel les éléments de logement (2a, 2b, 2c) sont disposés de manière appuyée sur l'élément de base (3), et
- un circuit de réfrigérant (20) avec les composants suivants dans le sens d'écoulement du réfrigérant: un compresseur (21), un caloporteur (22) exploité en tant que désurchauffeur pour le refroidissement de réfrigérant gazeux, un caloporteur (23) exploité en tant que condensateur, un corps d'expansion (26) et un caloporteur (27) exploité en tant qu'évaporateur, dans lequel
- le circuit de réfrigérant (20) présente un trajet d'équilibrage de pression s'étendant entre un point de dérivation (28) réalisé sur le côté haute pression et un point d'embouchure (33) réalisé sur le côté basse pression, qui est réalisé avec un vase d'expansion (31), au moins un tube capillaire (30, 32) et au moins une soupape de sûreté (29, 34),
- le caloporteur (23) exploité en tant que condensateur est réalisé en tant que caloporteur de réfrigérant-fluide de refroidissement avec des raccords pour la connexion à un circuit de fluide de refroidissement (24), dans lequel le compresseur (21), le caloporteur (23) exploité en tant que condensateur, le corps d'expansion (26) et les composants réalisant le trajet d'équilibrage de pression sont disposés au sein du volume entouré par l'au moins un élément de logement fermé (2a, 2c),
- le caloporteur (27) exploité en tant qu'évaporateur est réalisé en tant que caloporteur de réfrigérant-air pour le conditionnement de l'air de la pièce et disposé au sein du volume entouré par l'élément de logement (2b) pouvant être parcouru par de l'air, et
- les composants du circuit de réfrigérant (20) sont disposés sur l'élément de base (3) et entourés par le logement (2) de telle sorte que l'ensemble du système de conditionnement d'air d'une pièce (1) peut être disposé en tant qu'unité d'un seul tenant entièrement au sein de la pièce dont l'air est conditionné avec le système de conditionnement d'air d'une pièce (1).

2. Système de conditionnement d'air d'une pièce (1) selon la revendication 1, **caractérisé en ce que** le logement (2) est réalisé de manière au moins divisée en trois en au moins un premier élément de logement extérieur (2a), un deuxième élément de logement central (2b) et un troisième élément de logement extérieur (2c), dans lequel les éléments de logement extérieurs (2a, 2c) sont chacun réalisés de manière fermée et sont disposés en limitant chacun latéralement l'élément de logement central (2b), latéralement à côté de l'élément de logement central (2b), réalisé de manière à pouvoir être parcouru par de l'air.

3. Système de conditionnement d'air d'une pièce (1) selon la revendication 1 ou 2, **caractérisé en ce que** l'élément de logement (2a, 2c) réalisé de manière fermée est réalisé de manière isolée de l'environnement et de l'élément de logement (2b) pouvant être parcouru par de l'air.

4. Système de conditionnement d'air d'une pièce (1) selon une des revendications 1 à 3, **caractérisé en ce que** l'au moins une soupape de sûreté (29, 34) est disposée dans le sens d'écoulement du réfrigérant à la suite du point de dérivation (28) et/ou avant le point d'embouchure (33).

5. Système de conditionnement d'air d'une pièce (1) selon une des revendications 1 à 4, **caractérisé en ce que** le trajet d'équilibrage de pression présente deux tubes capillaires (30, 32), dans lequel un premier tube capillaire (30) est disposé dans le sens d'écoulement du réfrigérant avant le vase d'expansion (31) et un second tube capillaire (32) est disposé dans le sens d'écoulement du réfrigérant après le vase d'expansion (31).

6. Système de conditionnement d'air d'une pièce (1) selon une des revendications 1 à 5, **caractérisé en ce qu'**un élément collecteur (6) pour le recueil et l'évacuation de fluide est réalisé sur le côté inférieur.

7. Système de conditionnement d'air d'une pièce (1) selon la revendication 6, **caractérisé en ce que** le caloporteur (22) exploité en tant que désurchauffeur est disposé au sein du volume entouré par l'élément de logement (2b) pouvant être parcouru par de l'air et sur le côté de l'élément collecteur (6) dirigé jusque dans le volume.

8. Système de conditionnement d'air d'une pièce (1) selon une des revendications 1 à 7, **caractérisé en ce que** le caloporteur de réfrigérant-air (27) exploité en tant qu'évaporateur présente des lamelles sur une face de transmission de chaleur dirigée vers l'air qui sont disposées de manière orientée parallèlement l'une à l'autre, dans lequel les lamelles présentent une division de lamelles différente dans une région de courant de l'air avec un premier écart de lamelles (a) et dans une région déviant de la région de courant de l'air avec un second écart de lamelles (b), dans lequel la valeur du premier écart de lamelles (a) est supérieure à la valeur du second écart de lamelles (b).

9. Système de conditionnement d'air d'une pièce (1) selon une des revendications 1 à 8, **caractérisé en ce que** le compresseur (21) est réalisé avec un élément collecteur en forme de cuve pour lubrifiant, un élément chauffant (10) pour le chauffage du lubrifiant accumulé dans l'élément collecteur et une installation pour la surveillance de la température du lubrifiant accumulé dans l'élément collecteur ainsi que pour la commande de l'élément chauffant (10).

10. Agencement présentant un système global et une pièce, dans lequel un système de conditionnement d'air d'une pièce (1) selon une des revendications 1 à 9 est disposé en tant que composant du système global dans la pièce pour la congélation.
